# EUROPÄISCHE PATENTANMELDUNG

(11) **EP 0 077 894 A2**
(43) Veröffentlichungstag der Anmeldung: **04.05.1983**
(21) Anmeldenummer: 82107280.8
(22) Anmeldetag: 11.08.1982
(51) Int. Cl.: B41M 1/06, B41M 1/08

(54) **Flachdruckverfahren und Flachdruckmaschine zur Durchführung des Verfahrens**

(30) Priorität: 22.10.1981 DE 3141903; 23.06.1982 DE 3223352
(71) Anmelder: BASF Lacke + Farben AG, 48165 Münster-Hiltrup (DE)
(72) Erfinder: Kübler, Rolf, Dr., D-7000 Stuttgart 1 (DE); Schabacker, Volker, Dr., D-7140 Ludwigsburg (DE)
(74) Vertreter: Habbel, Hans-Georg, Dipl.-Ing.

(57) **Zusammenfassung**

Die Erfindung betrifft ein Flachdruckverfahren, bei dem Bindemittel, Pigmente und organische Lösungsmittel enthaltende Druckfarben von einem Farbwerk auf einen lithographischen Druckplattenzylinder und von diesem über einen Gummituchzylinder auf einen Bedruckstoff übertragen werden. Die organischen Lösungsmittel der Druckfarben weisen mindestens zu 60 Gewichtsprozent einen Siedebereich von 100 bis 200°C, insbesondere von 150 - 200°C auf.

Die Übertragung der Druckfarben innerhalb des Farbwerkes erfolgt über eine Rasterwalze, der eine Rakel anliegt, und über eine der Rasterwalze nachgeordnete Farbübertragwalze auf den Druckplattenzylinder. Die Erfindung betrifft ferner eine Flachdruckmaschine, deren Farbwerk eine Rasterwalze, der eine Rakel anliegt, und eine zwischen der Rasterwalze und dem Druckplattenzylinder angeordnete Farbübertragwalze aufweist.

## Beschreibung

Die Erfindung betrifft gattungsgemäß ein Flachdruckverfahren, bei dem Bindemittel, Pigmente und organische Lösungsmittel enthaltende Druckfarben von einem Farbwerk auf einen lithographischen Druckplattenzylinder und von diesem über einen Gummituchzylinder auf einen Bedruckstoff übertragen werden.

Das wichtigste Flachdruckverfahren ist der Offsetdruck. In den letzten Jahren hat der Offsetdruck (Lithographie) erhebliche wirtschaftliche Bedeutung gewonnen.

Beim Offsetdruck nutzt man die Unverträglichkeit von Wasser und Öl, um einen homogenen ölhaltigen Druckfarbenfilm auf einer Druckplatte in die entsprechenden Informationsfelder aufzuteilen.

Die Offsetdruckplatten haben die Eigenschaften, an den nicht informationstragenden Stellen wasserfreundlich, an den informationstragenden Stellen ölfreundlich zu sein. Im Laufe des Druckvorganges wird die Platte mit Wasser behandelt, anschließend erfolgt die Einfärbung mit der ölhaltigen Druckfarbe. Die hydrophilen, vom Wasser benetzten Stellen können nicht von

der hydrophoben Ölfarbe benetzt werden. Auf diese Weise entsteht auf der Druckplatte ein farbiges Druckbild, welches über einen Walzenmechanismus auf den Bedruckstoff übertragen wird.

Wegen der zweidimensionalen Druckplatte können im Offsetdruck nur geringe Volumina Druckfarbe von der Platte auf das Papier übertragen werden. Zur Erreichung einer ausreichenden Flächendeckung sind die Druckfarben daher höher konzentriert als z.B. Tiefdruckfarben und wesentlich höher viskos. Die Druckschärfe, d.h. punktgenaue Farbübertragung auf den Bedruckstoff, wird stark von der Zügigkeit (Tack) der Druckfarbe beeinflußt, weshalb vor allem Farben für Bogenoffset hohe Zügigkeit aufweisen.

Bei diesen hochviskosen, zügigen Druckfarben ist zur Erzielung eines absolut gleichmäßigen Farbfilmes über die ganze Breite der Druckmaschine ein mehrmaliges Auswalzen notwendig. Farbwerke von Offsetdruckmaschinen (lange Farbwerke) besitzen bis zu 30 Walzen, zwischen denen die pastenförmigen Druckfarben ausgewalzt werden. Bei diesem langen und intensiven Walzen können nicht - wie im Tiefdruck üblich - niedrigsiedende Lösungsmittel, sondern nur hochsiedende Lösungsmittel eingesetzt werden, da sonst bereits ein Antrocknen der Druckfarbe auf den Farbwalzen erfolgen und damit der Farbfluß gestört würde.

Als Lösungsmittel werden in der Praxis hochsiedende Mineralöle (Siedebereich über 200° C, meist sogar über 230°C für Rollenoffset bzw. über 260°C bei Bogenoffset) und pflanzliche Öle, die hydrophob sind, eingesetzt.

Im Farbwerk einer Druckmaschine erfolgt eine Vermischung von Druckfarbe und Wischwasser. Durch dieses Einmischen von Wasser ändert eine Offsetdruckfarbe ihre rheologischen Eigenschaften erheblich. Die inneren Kräfte der Farbe werden durch das eingemischte Wasser herabgesetzt. Das einemulgierte Wischwasser ändert die Konsistenz der Farben, sie verlieren erheblich an Klebrig- und Zügigkeit.

Ist jedoch eine solche mit Wasser vermischte Druckfarbe auf das Papier gedruckt, diffundiert das Wasser innerhalb sehr kurzer Zeit in die saugfähige Papieroberfläche ein, und die Druckfarbe gewinnt ihre alte Klebrigkeit und Zügigkeit zurück. Dieses führt dazu, daß die nachfolgende mit Wasser vermischte und weniger zügige Druckfarbe die vorgedruckte Farbe nicht mehr vom Papier abheben kann. Erst durch den Einsatz des Wassers im Offsetdruckprozeß konnte der 4-Farben-Naß-in-Naß-Druck mit ölhaltigen Druckfarben technisch so gestaltet werden, daß ein wirtschaftlicher Druck möglich war.

Der Einsatz von hochsiedenen Mineralölen als Lösungsmittel bei Offsetdruckfarben hat erhebliche Nachteile. Die Trocknung dauert entweder zu lang, da die Mineralöle zum Eindringen in die Papieroberfläche (Wegschlagen) längere Zeit benötigen und vom Wasser im Papier behindert werden, oder aber es tritt bei Erhöhung der Trocknungstemperatur auf eine wirtschaftliche sinnvolle Höhe (₁₅0^{0 -} ₁₆₀⁰ Papiertemperatur) ein Austrocknen und Wellen des Papiers ein, so daß die nachfolgenden Weiterverarbeitungsschritte wie Schneiden, Zusammentragen und Binden erheblich erschwert sind. Auch wird für das Trocknen z.B. im Rollenoffset eine erhebliche Energiemenge verbraucht.

Beim Anfahren einer Offsetmaschine benötigt man eine gewisse Zeit, um ausreichende Wassermengen in die Druckfarbe einzuemulgieren (Farb-Wassergleichgewicht). Es ist durchaus möglich, daß beim Anfahren einer Druckmaschine und bei zwischenzeitlichem Abstellen und Wiederanfahren insgesamt 5 % bis 10 % einer zu druckenden Auflage als Makulatur anfallen.

Die wesentlichen Vorteile des Offsetdrucks sind der einfach, billig und sehr schnell herstellbare Druckträger, die Möglichkeit, direkt aus der elektronischen Datenverarbeitung Platten zu erstellen und die zuvor beschriebene Möglichkeit des 4-Farben-Naß-in-Naß-Druckes.

Es ist Aufgabe der Erfindung, das bekannte Flachdruckverfahren dahingehend zu verbessern, daß die obengenannten Nachteile vermieden werden, ohne die beschriebenen Vorteile einzubüßen. Insbesondere sollen hochsiedende Lösungsmittel in den Druckfarben vermieden werden und dennoch ein gleichmäßiger Farbauftrag ohne ein Eintrocknen der Druckfarben im Farbwerk erzielt werden.

Überraschenderweise wurde nun gefunden, daß diese Aufgabe gelöst werden kann durch ein Flachdruckverfahren, bei dem ein speziell konstruiertes kurzes Farbwerk und Druckfarben mit niedrig siedenden Lösungsmitteln verwendet werden.

Zwar ist ein kurzes Farbwerk für den Offsetdruck aus einer Firmenschrift bekannt geworden, beim Einsatz konventioneller, langsam trocknender Druckfarben hat es sich in seiner ursprünglichen kurzen Konzeption jedoch nicht bewährt und wurde durch weitere Walzen ergänzt. Die bekannte Konstruktion beruht auf einer Gummiwalze mit großem Durchmesser, welche in die Druckfarbe eintaucht und auf welcher dann mit Hilfe einer Übertragungswalze der Druckfarbenfilm in seiner Schichtdicke reguliert wird. Diese in die Farbe eintauchende Gummiwalze ist gegen mechanische Beschädigungen durch Verunreinigungen in der Druckfarbe oder aus dem Papier sehr empfindlich. Sie muß sehr präzise hergestellt werden und kann nach Beschädigungen nicht mehr weiterverwendet werden. Ein gleichmäßig dünner Farbfilm läßt sich mit diesem Farbwerk nur durch großen technischen Aufwand erzielen, da sich die langen Walzen unter dem Einfluß der relativ viskosen Druckfarben etwas durchbiegen.

Gegenstand der Erfindung ist also ein Flachdruckverfahren der eingangs genannten Art, das dadurch gekennzeichnet ist, daß Druckfarben, deren organische Lösungsmittel mindestens zu 60 Gewichtsprozent, bezogen auf die Gesamtmenge an organischen Lösungsmitteln, einen Siedebereich von 100 - 200°C aufweisen, innerhalb des Farbwerkes über eine Rasterwalze, der eine Rakel anliegt, und über eine der Rasterwalze nachgeordnete Farbübertragwalze auf den Druckplattenzylinder übertragen werden.

Unter organischen Lösungsmitteln sollen hier und im folgenden diejenigen Bestandteile verstanden werden, die beim Trocknen der Druckfarbe verdunsten oder wegschlagen. Es sollen aber nicht durch Oxydation trocknende Öle darunter verstanden werden, die zunächst auch als Lösungsmittel wirken, beim Trocknen aber als Bindemittel in der Druckfarbe verbleiben.

Vorteilhaft werden Druckfarben verwendet, deren organische Lösungsmittel mindestens zu 60 Gew.-% einen Siedebereich von 150 - 200°C aufweisen. Bei Verwendung eines hohen Anteils an Lösungsmitteln, deren Siedebereich bereits bei etwa 100°C beginnt, wird das Farbwerk vorteilhaft gekapselt.

Anstelle einer einzigen Farbübertragwalze können auch zwei oder mehr parallel arbeitende Farbübertragwalzen verwendet werden. Wesentlich ist es jedoch, daß die Farbübertragwalzen jeweils direkt mit der Rasterwalze und mit dem Druckplattenzylinder zusammenarbeiten und nicht mehrere Walzen hintereinander geschaltet sind.

Bei einer vorteilhaften Ausgestaltung des erfindungsgemäßen Verfahrens arbeitet die Rasterwalze als Tauchwalze, d.h. sie ragt in den Druckfarbenvorrat hinein. Die Druckfarben können selbstverständlich auch in anderer bekannter Weise zum Beispiel durch Bürsten auf die Rakelwalze aufgebracht werden.

Bei dem erfindungsgemäßen Verfahren werden die Nachteile der mechanischen Empfindlichkeit einer farbfilmbildenden Gummiwalze dadurch vermieden, daß eine aufgerasterte Metallwalze Verwendung findet. Sie ist auch gegen Durchbiegen beständiger und läßt sich präzise abrakeln, indem durch Ätzung oder Gravierung erzeugte Rasterstege als Stützelemente Verwendung finden.

Durch die gleichmäßigen farbaufnehmenden Vertiefungen über die gesamte Breite der Rasterwalze ist eine gleichmäßige Farbgebung gewährleistet, unabhängig vom unterschiedlichen Farbverbrauch an verschiedenen Stellen des Druckmotives. Dies kommt auch der Standardisierung im Offsetdruck entgegen. Mit den bisherigen Farbwerken läßt sich die Farbgebung während des Druckvorganges nicht konstant halten. Bei der neuen Konstruktion ist nur noch die Wasserführung vom Drucker zu überwachen.

Besondere Anforderungen an höhere oder geringere Farbschichtdicken, z.B. für rauhere Papiere, können durch Austausch gegen tiefer oder flacher geätzte Rasterwalzen erfüllt werden.

Durch Temperierung der Rasterwalze kann vorteilhaft eine noch bessere Farbführung erreicht werden, da sich die Farbviskosität nicht mehr durch Temperatureinflüsse verändert. Bei konventionellen langen Farbwerken erwärmt sich das Farbwerk durch innere Reibung und durch viele Spaltvorgänge der Farben, wodurch die Farben während des Auflagendrucks eine niedrigere Viskosität annehmen. Dadurch ändert sich die Farbübertragung und die Farbschichtdicke im Druckbild. Nur durch sorgfältige fortlaufende Regelung der Farbgebung durch den Drucker kann Makulatur vermieden werden.

Die Erfindung betrifft auch eine Flachdruckmaschine zur Durchführung des erfindungsgemäßen Verfahrens mit einem Farbwerk, einem Feuchtwerk, einem lithographischen.Druckplattenzylinder und einem Gummituchzylinder, die dadurch gekennzeichnet ist, daß das Farbwerk eine Rasterwalze, der eine Rakel anliegt, und eine zwischen der Rasterwalze und dem Druckplattenzylinder angeordnete Farbübertragwalze aufweist.

Vorteilhaft ragt die Rasterwalze als Tauchwalze in die Druckfarbenwanne hinein.

Um das Schablonieren vollständig auszuschalten, weisen vorteilhaft der Druckplattenzylinder und die Farbübertragwalze gleichen Durchmesser auf.

Die Flachdruckmaschine weist vorteilhaft eine zwischen der Farbübertragwalze und der dem Druckplattenzylinder anliegenden Walze des Feuchtwerkes angeordnete Zwischenwalze auf. Hierdurch kann angetrocknete Farbe im Feuchtwerk wieder angelöst werden.

Vorteilhaft weist die Zwischenwalze den gleichen Durchmesser auf wie der Druckplattenzylinder und die Farbübertragwalze. Weiterhin ist es vorteilhaft, daß auch die Walzen des Feuchtwerks den gleichen Durchmesser wie der Druckplattenzylinder und die Farbübertragwalze aufweisen.

Die Erfindung betrifft ferner Druckfarben zur Durchführung des erfindungsgemäßen Flachdruckverfahrens auf der Basis von Bindemitteln, Pigmenten, organischen Lösungsmitteln und bekannten Zusatzstoffen, die dadurch gekennzeichnet sind, daß die organischen Lösungsmittel mindestens zu 60 Gew.-%, bezogen auf die Gesamtmenge an organischen Lösungsmitteln, einen Siedebereich von 100 - 200°C, vorteilhaft von 150 - 200⁰C aufweisen.

Über den Druckplattenzylinder sowie über eventuell vorhandene Zwischenwalzen wird Wasser aus dem Feuchtwerk in das Farbwerk übertragen und dort durch die laufenden Walzen in die Farbe einemulgiert. Wie bereits beschrieben wurde, werden hierdurch die rheologischen Eigenschaften der Druckfarbe günstig beeinflußt. Die Druckfarben für das erfindungsgemäße Flachdruckverfahren, bei dem im Farbwerk nur wenige Spaltstellen als Kontaktstellen zwischen Druckfarbe und Wasser zur Emulgierung zur Verfügung stehen, weisen vorteilhaft von vornherein einen Wassergehalt von 5 bis 30 Gewichtsprozent auf. Dieser Wassergehalt der Farben, der beispielsweise durch Einsatz von Pigmentwasserteigen und hydrophilen Zusatzstoffen erreicht werden kann, beschleunigt die Einstellung des Farb-/Wassergleichgewichtes.

Durch die Erfindung werden folgende Vorteile erzielt:
Ein kurzes Farbwerk mit nur wenigen Spaltstellen für die Farbe reduziert die Verdunstungsgeschwindigkeit der flüchtigen Bestandteile erheblich im Vergleich zu konventionellen Farbwerken mit ihren vielen Walzen. Deshalb können hier Farben Verwendung finden, welche dünnere, wesentlich schneller verdunstende und damit auch schneller in das Papier wegschlagende Lösungsmittel mit Siedebereichen von ca. 100° - 200°C enthalten. Alle physikalischen Trocknungsprozesse, d.h. Wegschlagen in das Papier, Verdunstung der Lösungsmittel im Rollenoffset-Heatset usw. gehen damit wesentlich schneller vor sich. Auch die anschließenden chemischen Vorgänge, d.h. die oxidative Trocknung, werden beschleunigt, da die trocknungsverzögernden Lösungsmittel rascher entweichen. Das Nachkleben im Stapel entfällt weitgehend, so daß das teuere maschinenschädigende Pudern mit Calciumcarbonat, Calciumsulfat oder organischen Pudern entfallen kann. Die Drucke sind dadurch glänzender und besitzen höhere Abriebfestigkeit.

Ein wesentlicher Vorteil der Erfindung ist die Reduzierung des Schablonierens durch das kurze Farbwerk und die laufende Erneuerung des Farbfilms durch die Rasterwalze.

Die Temperatur in den Rollenoffset-Heatset-Trockenöfen kann erheblich reduziert werden, abhängig von Maschinengeschwindigkeit, Bedruckstoff und Farbschichtdicke. Dadurch ist eine erhebliche Energieersparnis möglich. Die Papiere trocknen weniger aus und bleiben damit dimensionsstabil, d.h. sie nehmen nach der Trocknung kein Wasser aus der Umgebung auf und "wachsen" nicht mehr nach der Verarbeitung bzw. bei Lagerung. Unter günstigen Bedingungen können diese Farben sogar im Rollenoffset mit IR-Strahlern getrocknet oder auch ohne Trocknungseinrichtung verarbeitet werden. Diese Grenzfälle hängen von Lösungsmittel, Papier, Druckgeschwindigkeit und Farbschichtdicke ab.

Zusammensetzung und Herstellung der erfindungsgemäßen Druckfarben entsprechen den bisherigen Techniken mit Ausnahme der Lösungsmittel. Anstelle hochsiedender Mineralöle, mit Siedebereichen meist weit über 200°C bei den bisher üblichen Druckfarben werden hier erheblich niedriger siedende Lösungsmittel, mit Siedebereichen ab 150°C eingesetzt. In gekapselten Farbwerken können noch rascher verdunstende Lösungsmittel und -gemische mit Siedebereichen ab 100°C eingesetzt werden.

Als Lösungsmittel kommen infrage:
Aliphatische, naphtenische, isocyclische, heterocyclische und aromatische Lösungsmittel oder Lösungsmittelgemische, die Ester-, Keto-, Carbonyl-, Carboxyl-, Aminogruppen oder Hetero- oder Isocyclen enthalten können. Sie sollen vorzugsweise nicht oder nur begrenzt wassermischbar sein. Die Siedebereiche dieser Lösungsmittel sind nach unten begrenzt durch den Farbverbrauch pro Plattenumdrehung, weiterhin durch die klimatischen Bedingungen und durch

die Verdunstungsmöglichkeiten im Farbwerk. Durch Kapselung des kleinen Farbwerks kann dies begünstigt werden, so daß extrem rasch trocknende Farben Verwendung finden können.

Im folgenden werden Ausführungsbeispiele der erfindungsgemäßen Flachdruckmaschine anhand der Zeichnung näher erläutert. Die Figuren 1 und2 zeigen schematisch jeweils einen Schnitt durch eine Flachdruckmaschine.

Die Flachdruckmaschine weist ein Farbwerk 13, ein Feuchtwerk 6, einen Druckplattenzylinder 3, einen Gummituchtuchzylinder 11 und einen Gegendruckzylinder 9 auf. Zwischen dem Gummituchzylinder 11 und dem Gegendruckzylinder 9 läuft der Bedruckstoff 10 durch. Das Farbwerk 13 besteht aus einer Rasterwalze 1, der eine Rakel 2 anliegt, und einer Farbübertragwalze 4, die zwischen der Rasterwalze 1 und dem Druckplattenzylinder 3 angeordnet ist. Die Rasterwalze 1 arbeitet als Tauchwalze und ragt in die Druckfarbenwanne 8 hinein.

Das Feuchtwerk 6 besteht aus den Walzen 5, 14 und 15 und dem Wasserkasten 12.. Die Dosierung des Wassers erfolgt über die Einstellung des Anpreßdruckes zwischen den Walzen 14 und 15.

Zwischen der Walze 5 des Feuchtwerkes 6 und der Farbübertragwalze 4 ist eine Zwischenwalze 7 angeordnet.

Bei der Flachdruckmaschine gemäß Fig. 2 weisen alle Walzen und Zylinder gleichen Durchmesser auf.

Die erfindungsgemäßen Druckfarben haben beispielsweise folgende Zusammensetzung:

### Beispiel:

Zusammensetzung je einer Druckfarbe für Bogenoffset-und Rollenoffsetdruck

Die Bestandteile Alkydharz, kolophoniummodifiziertes Phenolharz, Mineralöl, Vaseline, Polyethylenwachsdispersion und Trockenverzögerer werden bei erhöhter Temperatur zu einer Lösung verarbeitet. Der abgekühlten Lösung wird das Pigment Rot 57 beigemischt. Es wird auf dem Dreiwalzwerk dispergiert. Vor dem letzten Reibgang werden im Falle der Druckfarbe für Rollenoffset Abietinsäure, Isopropanol und Wasser zugemischt. Die so erhaltene Druckfarbe wird jeweils auf einer erfindungsgemäßen Flachdruckmaschine im Bogenoffset- bzw. im Rollenoffset-Verfahren auf maschinengestrichenes Papier gedruckt.

Beim Bogenoffset-Verfahren werden die Bögen ohne Bestäubung im Stapel bei Raumtemperatur getrocknet. Beim Rollenoffset-Verfahren ist der Druckmaschine ein Trockenofen nachgeschaltet. Es wird bei einer Temperatur des Papierbandes von 95°C getrocknet. In beiden Fällen werden hervorragende Druckergebnisse erzielt.

## Patentansprüche

1. Flachdruckverfahren, bei dem Bindemittel, Pigmente und organische Lösungsmittel enthaltende Druckfarben von einem Farbwerk auf einen lithographischen Druckplattenzylinder und von diesem über einen Gummituchzylinder auf einen Bedruckstoff übertragen werden, dadurch gekennzeichnet, daß Druckfarben, deren organische Lösungsmittel mindestens zu 60 Gew.-%, bezogen auf die Gesamtmenge an organischen Lösungsmitteln, einen Siedebereich von 100 bis 200°C aufweisen, innerhalb des Farbwerkes über eine Rasterwalze, der eine Rakel anliegt, und über eine der Rasterwalze nachgeordnete Farbübertragwalze auf den Druckplattenzylinder übertragen werden.

2. Verfahren nach Anspruch 1, dadurch gekennzeichnet, daß Druckfarben verwendet werden, deren organische Lösungsmittel mindestens zu 60 Gew.-% einen Siedebereich von 150 bis 200° C aufweisen.

3. Verfahren nach Anspruch 1 oder 2, dadurch gekennzeichnet, daß die Rasterwalze als Tauchwalze arbeitet.

4. Flachdruckmaschine zur Durchführung des Verfahrens nach Anspruch 1 bis 3, mit einem Farbwerk, einem Feuchtwerk, einem lithographischen Druckplattenzylinder und einem Gummituchzylinder, dadurch gekennzeichnet, daß das Farbwerk (13) eine Rasterwalze (1), der eine Rakel (2) anliegt, und eine zwischen der Rasterwalze (1) und dem Druckplattenzylinder (3) angeordnete Farbübertragwalze (4) aufweist.

5. Flachdruckmaschine nach Anspruch 4, dadurch gekennzeichnet, daß die Rasterwalze (1) als Tauchwalze in die Druckfarbenwanne (8) hineinragt.

6. Flachdruckmaschine nach Anspruch 4 oder 5 , dadurch gekennzeichnet, daß der Druckplattenzylinder (3) und die Farbübertragwalze (4) gleichen Durchmesser aufweisen.

7. Flachdruckmaschine nach Anspruch 4 bis 6, gekennzeichnet durch eine zwischen der Farbübertragwalze (4) und der dem Druckplattenzylinder (3) anliegenden Walze (5) des Feuchtwerkes (6) angeordnete Zwischenwalze (7).

8. Flachdruckmaschine nach Anspruch 7, dadurch gekennzeichnet, daß die Zwischenwalze (7) den gleichen Durchmesser aufweist wie der Druckplattenzylinder (3) und die Farbübertragwalze (4).

9. Flachdruckmaschine nach Anspruch 4 bis 8, dadurch gekennzeichnet, daß die Walzen (5, 14, 15) des Feuchtwerks (6) den gleichen Durchmesser aufweisen wie der Druckplattenzylinder (3) und die Farbübertragwalze (4).

10. Druckfarben zur Durchführung des Flachdruckverfahrens nach Anspruch 1 bis 3 auf der Basis von Bindemitteln, Pigmenten, organischen Lösungsmitteln und bekannten Zusatzstoffen, dadurch gekennzeichnet, daß die organischen Lösungsmittel mindestens zu 60 Gew.-%, bezogen auf die Gesamtmenge an organischen Lösungsmitteln, einen Siedebereich von 100 - 200°C aufweisen.

11. Druckfarben nach Anspruch 10, dadurch gekennzeichnet, daß die organischen Lösungsmittel mindestens zu 60 % einen Siedebereich von 150 - 200°C aufweisen.

12. Druckfarben nach Anspruch 10 oder 11, gekennzeichnet durch einen Wassergehalt von 5 bis 30 Gewichtsprozent.
